# FASCICULE DE BREVET EUROPEEN

(11) **EP 3 882 418 B1**
(45) Date de publication et mention de la délivrance du brevet: **19.01.2022**
(21) Numéro de dépôt: 21158358.8
(22) Date de dépôt: 22.02.2021
(51) Int. Cl.: E05B 9/04

(54) **CYLINDRE MODULAIRE POUR SERRURE DE SÉCURITÉ**
MODULARER ZYLINDER FÜR SICHERHEITSSCHLOSS
MODULAR CYLINDER FOR SECURITY LOCK

(30) Priorité: 18.03.2020 FR 2002645
(43) Date de publication de la demande: 22.09.2021
(73) Titulaire: ASSA ABLOY France SAS, 92120 Montrouge (FR)
(72) Inventeur: JULIEN, Hervé, 10100 Romilly-Sur-Seine (FR); FERREIRA, Romain, 10410 Saint Parres aux Tertres (FR)
(74) Mandataire: Ipsilon

(56) Documents cités:
- WO-A1-2004/099535
- DE-A1- 19 753 013
- DE-B- 1 161 176

## Description

L'invention concerne un cylindre modulaire pour serrure de sécurité.

Un cylindre modulaire est prévu pour avoir une longueur adaptable à l'épaisseur de la porte dont il assure la fermeture.

Le document EP 2 525 022 décrit un cylindre modulaire de serrure comportant des modules de cylindre et au moins un module intermédiaire. Sur les faces en contact d'un module de cylindre et d'un module intermédiaire est prévu un moyen de liaison mécanique constitué par d'un côté un organe de liaison en relief, et de l'autre côté une rainure de réception de l'organe de liaison. Pour permettre l'insertion de l'organe de liaison dans la rainure, la rainure est élastiquement déformable. Dans la pratique, l'élasticité de la rainure est délicate à mettre en œuvre.

Le document WO 2004/099535 décrit un cylindre modulaire pour serrure de sécurité, comportant une embase centrale et deux stators indépendants. L'embase comporte deux bras latéraux munis de plusieurs trous. Chaque stator comporte, dans la partie inférieure de son pied, une cavité longitudinale pour recevoir un bras latéral de l'embase. Chaque stator comporte, dans son pied, un logement pour une goupille à insérer dans l'un des trous du bras latéral présent dans la cavité longitudinale.

Le document DE 197 53 013 décrit un cylindre modulaire pour serrure de sécurité, comportant une embase centrale et deux stators indépendants. Les bras latéraux de l'embase sont fixés aux stators par des goupilles sollicitées par des ressorts. Les bras latéraux comportent deux encoches en forme de T pour une coopération tangentielle avec des encoches des stators.

Un autre problème se pose en cas de cylindre modulaire à stator avec rotor contrôlé par des goupilles de sécurité. Les goupilles sont logées dans le pied du stator. En cas d'insertion d'un module intermédiaire, il faut assurer le maintien des goupilles de rotor, ce qui nécessite une structure adaptée complexe, des outils particuliers et une grande maîtrise pour le contrôle des ressorts de goupilles.

L'un des buts de l'invention est de proposer un cylindre modulaire pour serrure de sécurité dont la longueur puisse être facilement adaptée à l'épaisseur de la porte.

Un autre but de l'invention est de proposer un cylindre modulaire pour serrure de sécurité dont le changement de longueur puisse être assuré rapidement et sans intervention sur les goupilles de sécurité du rotor.

L'invention a pour objet un cylindre modulaire pour serrure de sécurité, comportant une embase centrale et deux stators indépendants, l'embase comportant un bras latéral extérieur et un bras latéral intérieur, munis chacun de plusieurs trous, chaque stator comportant dans la partie inférieure de son pied une cavité longitudinale pour recevoir un bras latéral de l'embase, caractérisé en ce que chaque stator comporte dans son pied, au-dessus de la cavité longitudinale, un logement cylindrique logeant une goupille sollicitée vers le bras de l'embase, par un ressort pour s'insérer dans l'un des trous du bras latéral présent dans la cavité longitudinale.

Selon un mode de réalisation, le stator comportant un rotor à goupilles de sécurité logées dans des canaux dans le pied du stator, le logement cylindrique logeant la goupille est placé entre les canaux des goupilles de sécurité du rotor et la face du stator située en regard de l'embase centrale.

Selon un mode de réalisation, le pied du stator comporte une fenêtre débouchant dans le logement cylindrique pour le passage d'un outil, pour le relevage de la goupille avec compression du ressort, et pour la libération de la goupille pour son insertion, sous l'action du ressort, dans l'un des trous du bras latéral de l'embase.

Selon un mode de réalisation, la cavité longitudinale comporte à sa partie supérieure un logement recevant une plaquette de retenue des goupilles de sécurité du rotor, et séparé de la cavité longitudinale par une glissière en queue d'aronde.

Selon un mode de réalisation, la plaquette présente, près de son extrémité en regard de l'embase, un orifice de passage de la goupille vers le bras latéral présent dans la cavité longitudinale.

Selon un mode de réalisation, le logement cylindrique de la goupille débouche, à sa partie supérieure, dans la cavité du stator recevant le rotor, et le rotor comporte une alvéole de réception de la goupille relevée par l'outil de relevage.

Selon un mode de réalisation, l'alvéole, en position de fermeture de la serrure, est décalée angulairement du logement cylindrique de la goupille.

Selon un mode de réalisation, l'alvéole, est alignée avec le logement cylindrique de la goupille après une rotation limitée du rotor assurée par la clé.

Selon un mode de réalisation, l'alvéole a une profondeur au moins égale à la longueur de la goupille insérée dans un trou de l'un des bras latéraux de l'embase.

Selon un mode de réalisation, les bras latéraux de l'embase sont de forme cylindrique et présentent à leur partie supérieure un méplat recevant les trous.

Selon un mode de réalisation, la cavité longitudinale de chaque stator loge une chemise moulée comportant une cavité cylindrique axiale dont la section correspond à la section du bras de l'embase.

Selon un mode de réalisation, la chemise moulée porte à sa partie inférieure une baguette d'orientation, guidée par une rainure longitudinale du pied du stator.

Selon un mode de réalisation, la chemise moulée présente à sa partie supérieure une fente longitudinale pour assurer le maintien des goupilles de sécurité du rotor du cylindre.

Selon un mode de réalisation, la chemise moulée présente, à son extrémité proche de l'embase, un orifice de passage de la goupille pour solidariser la chemise moulée et le stator.

Selon un mode de réalisation, la longueur des bras latéraux de l'embase est adaptée à l'épaisseur de la porte recevant la serrure de sécurité.

Selon un mode de réalisation, entre la partie centrale de l'embase et un stator, chaque bras latéral de l'embase est apte à recevoir au moins un module intermédiaire constitué d'une extension de stator, portant une extension de rotor et une extension de clé.

Selon un mode de réalisation, le stator est muni, dans un plan transversal, d'une fente circonférentielle constituant une ligne de faiblesse.

### Brève description des dessins

L'invention est décrite avec référence au dessin annexé dans lequel :
[Fig. 1] est une vue éclatée en perspective d'un cylindre de serrure de sécurité de longueur adaptable, en représentation symbolique ;
[Fig. 2] est une vue en coupe axiale du cylindre de la Fig. 1 dans une situation de longueur minimale ;
[Fig. 3] est une vue d'un exemple de réalisation d'une embase pour cylindre modulaire à 9 positions possibles ;
[Fig. 4] est une vue d'un exemple de réalisation d'une embase de grande longueur ;
[Fig. 5] est une vue symbolique éclatée en perspective d'un cylindre de serrure de sécurité avec des extensions de stator et de rotor ;
[Fig. 6] est une vue en coupe axiale du cylindre de la Fig. 5 dans une situation de longueur maximale ;
[Fig. 7] est une vue en perspective d'un exemple de réalisation de chemise moulée.
[Fig. 8] est une vue transversale d'un exemple de réalisation d'une serrure à rotor comportant une alvéole, en position de fermeture ;
[Fig. 9] est une vue analogue à celle de la Fig. 8, après rotation du rotor au moyen de la clé ;
[Fig. 10] est une vue en coupe axiale de la serrure de la Fig. 9 ;
[Fig. 11] est une vue d'un stator dont la partie inférieure ne comporte pas de rainure longitudinale ;
[Fig. 12] est une vue axiale du stator de la Fig. 11 avec embase ;
[Fig. 13] est une vue analogue à la Fig. 1, avec plaquettes au lieu de chemises ;
[Fig. 14] est une vue d'un stator avec plaquette selon la Fig. 13.

### Description de mode(s) de réalisation

Le cylindre de serrure de sécurité selon l'invention comporte une embase 1 portant deux bras latéraux, l'un 2 orienté vers l'extérieur du lieu protégé par la serrure, l'autre 3 orienté vers l'intérieur. Chacun des bras 2, 3, est cylindrique et présente à sa partie supérieure, un méplat 6 d'orientation, et il est muni sur ce méplat 6 de plusieurs trous 4 aptes à recevoir une goupille 5 de fixation. Chaque bras de l'embase reçoit un stator tel que 7 dont le pied 8 loge dans des canaux 24 les goupilles de sécurité du rotor 25. Pour retenir les goupilles de sécurité du rotor et assurer la liaison mécanique du stator 7 et de l'embase 1, le pied 8 du stator 7 comporte une cavité longitudinale 9 apte à recevoir une chemise moulée 10. La chemise 10 comporte une cavité cylindrique axiale 11 dont la section correspond exactement à la section du bras 2 de l'embase 1, le méplat 6 assurant son orientation. A l'extérieur, la chemise 10 est sensiblement cylindrique sous réserve des points suivants : à la partie inférieure, elle porte une baguette 12 d'orientation, guidée par une rainure longitudinale 13 du pied 8 du stator 7 ; à la partie supérieure elle présente une fente 14 longitudinale pour assurer le maintien des goupilles de sécurité du rotor ; à son extrémité proche de l'embase 1, elle présente un orifice 15 destiné au passage de la goupille 5 pour insertion dans l'un des trous 4 afin d'assurer le blocage en position du stator 7 par rapport à l'embase 1.

Le stator 7 est de structure classique ainsi que son rotor. Le pied 8 du stator 7, outre la cavité longitudinale 9 recevant la chemise 10, présente latéralement et près de sa face en regard de l'embase 1, une fenêtre 16 débouchant dans le logement cylindrique 23 recevant la goupille 5, afin de permettre le passage d'un outil de relevage de la goupille 5.

La goupille 5 est logée dans le logement cylindrique 23 du stator 7 placé le plus près de la partie centrale de l'embase 1. La goupille 5 est sollicitée vers le bras de l'embase 1 par un ressort 17. Lorsque la chemise 10 est insérée dans la cavité longitudinale 9 du pied 8 du stator 7, la goupille 5 est appliquée par le ressort 17 dans l'orifice 15 et elle solidarise la chemise 10 et le stator 7. Lorsque le bras 2, ou 3, de l'embase est introduit dans la cavité 11 cylindrique axiale de la chemise 10, la goupille 5 est relevée par le pan coupé 18 de l'extrémité libre du bras 2, ou 3, puis elle s'insère dans le premier trou 4 du bras 2, ou 3. Elle assure alors sa deuxième fonction : la solidarisation du stator 7 et de l'embase 1. Un outil de relevage passant dans la fenêtre 16 permet de soulever la goupille 5 en comprimant le ressort 17 pour libérer le stator 8 et lui permettre d'être déplacé, soit vers un autre trou 4 du bras 2, ou 3, soit vers l'extérieur, hors du bras.

Le cylindre modulaire peut comporter sur chaque bras de l'embase, 0, 1 ou 2, modules intermédiaires constitués chacun d'une extension de stator 19, elle-même portant une extension de rotor 20 et une extension de clé (non représentée). Chaque extension de rotor porte sur sa face arrière deux bossages diamétralement opposés, par exemple en forme de secteur cylindrique. Sur sa face avant, chaque extension de rotor porte deux arcs en relief, séparés par deux interruptions diamétralement opposées, de forme correspondant à celle desdits bossages. Ainsi la liaison entre extensions de rotor est assurée à emboîtement, par coopération de moyens rigides, entraînant la sécurité de fonctionnement.

Pour assurer la mise en place de ces modules intermédiaires sur l'embase, les extensions de stator 19 présentent à leur pied une lumière 21 de dimensions correspondant à celles d'une section droite de bras 2 ou 3. Les modules intermédiaires sont mis en place en appui vers la partie centrale de l'embase 1, et sont maintenus par le stator 7, qui est mis en place sur le bras 2 ou 3, et en appui contre un module intermédiaire. Le stator 7 est alors bloqué par la goupille 5 qui s'insère dans un trou 4. Chaque bras latéral 2, 3 de l'embase 1 est apte à recevoir au moins un module intermédiaire.

Dans l'exemple de réalisation représenté Fig. 3, chaque bras présente trois trous 4, ce qui autorise trois positions de stator de chaque côté de l'embase 1, et neuf positions relatives possibles des stators, correspondant aux différentes dispositions dans l'épaisseur de la porte équipée du cylindre modulaire. Chaque bras 2, 3 de l'embase peut recevoir jusqu'à deux modules intermédiaires, comme représenté Fig. 6.

Pour les portes particulièrement épaisses, il est prévu une embase 1 équipée de bras longs (Fig. 4) pouvant recevoir davantage de modules intermédiaires. La longueur des bras latéraux 2, 3 de l'embase 1 est adaptée à l'épaisseur de la porte recevant la serrure de sécurité. Enfin, sur sa baguette inférieure 12, la chemise 10 peut comporter un cran 22 pour un point de sertissage sur le stator, à titre de sécurité.

Selon un mode de réalisation, (Fig. 8, Fig. 9), le logement cylindrique 23 de la goupille 5 débouche, à sa partie supérieure dans la cavité du stator 7 recevant le rotor 25. Le rotor 25 comporte une alvéole 26 qui, en position de fermeture de la serrure, est décalée angulairement du logement cylindrique 23 de la goupille 5. Cette alvéole 26 a une profondeur A au moins égale à la longueur B de la goupille 5 insérée dans un trou 4 de l'un des bras latéraux 2, 3 de l'embase 1. En position de fermeture de la serrure, la goupille 5 a sa pointe insérée dans un trou 4 d'un bras de l'embase, et elle occupe toute la longueur du logement cylindrique 23. Elle affleure la cavité du stator recevant le rotor. En cas de tentative de soulèvement de la goupille 5 par un outil de relevage, la goupille 5 bute sur le rotor 25 et ne peut sortir du trou 4. La goupille 5 assure la liaison entre le stator 7 et l'embase 1.

Lorsque la clé est mise en place dans la serrure, elle peut entraîner le rotor 25 en rotation limitée jusqu'à placer l'alvéole 26 dans l'axe du logement cylindrique 23. La goupille 5 peut alors être relevée jusqu'au fond de l'alvéole 26, sortant ainsi du trou 4 en libérant le stator 7 de l'embase 1, et autorisant un déplacement relatif du stator et de l'embase. La profondeur A de l'alvéole 26 (Fig. 10) est au moins égale à la longueur B de la goupille 5 insérée dans le trou 4 du bras latéral de l'embase 1. Cette disposition impliquant la présence de la clé de la serrure ajoute un critère de sécurité à l'opération de réglage en position de la serrure.

Selon une variante de réalisation, (Fig. 11, Fig. 12), le stator 7 ne présente pas, à la partie inférieure de son pied 8, la rainure 13. Il comporte des orifices de passage 27 pour la mise en place des goupilles de sécurité du rotor 25, et entre ces orifices, une structure continue qui correspond à une meilleure résistance mécanique.

Selon une variante de réalisation, (Fig. 13, Fig. 14), la retenue des goupilles de sécurité du rotor 25 est assurée au moyen d'une plaquette 28. La cavité longitudinale 9 du pied 8 du stator 7 comporte, à sa partie supérieure, un logement 29 séparé de la cavité longitudinale 9 par une glissière en queue d'aronde 30.

La plaquette 28 est insérée dans le logement 29 et elle présente, près de son extrémité en regard de l'embase 1, un orifice de passage (31) de la goupille 5.

Avantageusement, la plaquette 28 est sertie en fond de stator. Avec cette plaquette 28 dans le logement 29, tout l'espace intérieur de la cavité longitudinale 9 est occupé par le bras latéral 2, 3 de l'embase, dont le diamètre est plus important, et qui est donc plus résistant.

Selon une variante de réalisation, le stator 7 est muni, dans un plan transversal, d'une fente 32 circonférentielle, constituant une ligne de faiblesse, favorable à une rupture du stator en cas de fouettage. Cette fente 32 ayant joué son rôle en cas de fouettage, la partie extérieure 34 du stator 7 est perdue, mais la partie intérieure 33 reste dans sa position et ne peut pas être saisie de l'extérieur.

## Revendications

1. Cylindre modulaire pour serrure de sécurité comportant une embase (1) centrale et deux stators (7) indépendants, l'embase (1) comportant un bras latéral extérieur (2) et un bras latéral intérieur (3), munis chacun de plusieurs trous (4), chaque stator (7) comportant dans la partie inférieure de son pied (8) une cavité longitudinale (9) pour recevoir un bras latéral (2, 3) de l'embase, **caractérisé en ce que** chaque stator (7) comporte dans son pied (8), au-dessus de la cavité longitudinale (9), un logement cylindrique (23) logeant une goupille (5) sollicitée vers le bras de l'embase (1), par un ressort (17) pour s'insérer dans l'un des trous (4) du bras latéral (2, 3) présent dans la cavité longitudinale (9).

2. Cylindre selon la revendication 1 **caractérisé en ce que** le stator (7) comportant un rotor (25) à goupilles de sécurité logées dans des canaux (24) dans le pied (8) du stator (7), le logement cylindrique (23) logeant la goupille (5) est placé entre les canaux (24) des goupilles de sécurité du rotor (25) et la face du stator (7) située en regard de l'embase centrale (1).

3. Cylindre selon la revendication 1 **caractérisé en ce que** le pied (8) du stator (7) comporte une fenêtre (16) débouchant dans le logement cylindrique (23) pour le passage d'un outil, pour le relevage de la goupille (5) avec compression du ressort (17), et pour la libération de la goupille (5) pour son insertion, sous l'action du ressort (17), dans l'un des trous (4) du bras latéral (2, 3) de l'embase (1).

4. Cylindre selon la revendication 1 **caractérisé en ce que** la cavité longitudinale (9) comporte à sa partie supérieure un logement (29) recevant une plaquette (28) de retenue des goupilles de sécurité du rotor (25), et séparé de la cavité longitudinale (9) par une glissière (30) en queue d'aronde.

5. Cylindre selon la revendication 4 **caractérisé en ce que** la plaquette (28) présente, près de son extrémité en regard de l'embase (1), un orifice de passage (31) de la goupille (5) vers le bras latéral (2, 3) présent dans la cavité longitudinale (9).

6. Cylindre selon la revendication 1 **caractérisé en ce que** le logement cylindrique (23) de la goupille (5) débouche, à sa partie supérieure, dans la cavité du stator (7) recevant le rotor (25), et le rotor (25) comporte une alvéole (26) de réception de la goupille (5) relevée par l'outil de relevage.

7. Cylindre selon la revendication 1 **caractérisé en ce que** l'alvéole (26), en position de fermeture de la serrure, est décalée angulairement du logement cylindrique (23) de la goupille (5).

8. Cylindre selon la revendication 1 **caractérisé en ce que** l'alvéole (26) est alignée avec le logement cylindrique (23) de la goupille (5) après une rotation limitée du rotor (25) assurée par la clé.

9. Cylindre selon la revendication 1 **caractérisé en ce que** l'alvéole (26) a une profondeur (A) au moins égale à la longueur (B) de la goupille (5) insérée dans un trou (4) de l'un des bras latéraux (2, 3) de l'embase (1).

10. Cylindre selon la revendication 1 **caractérisé en ce que** les bras latéraux (2, 3) de l'embase sont de forme cylindrique et présentent à leur partie supérieure un méplat (6) recevant les trous (4).

11. Cylindre selon la revendication 1 **caractérisé en ce que** la cavité longitudinale (9) de chaque stator (7) loge une chemise moulée (10) comportant une cavité cylindrique axiale (11) dont la section correspond à la section du bras (2, 3) de l'embase (1).

12. Cylindre selon la revendication 11 **caractérisé en ce que** la chemise moulée (10) porte à sa partie inférieure une baguette (12) d'orientation, guidée par une rainure longitudinale (13) du pied (8) du stator (7).

13. Cylindre selon la revendication 11 **caractérisé en ce que** la chemise moulée (10) présente à sa partie supérieure une fente (14) longitudinale pour assurer le maintien des goupilles de sécurité du rotor du cylindre.

14. Cylindre selon la revendication 11 **caractérisé en ce que** la chemise moulée (10) présente, à son extrémité proche de l'embase (1), un orifice (15) de passage de la goupille (5) pour solidariser la chemise moulée (10) et le stator (7).

15. Cylindre selon la revendication 1 **caractérisé en ce que** la longueur des bras latéraux (2, 3) de l'embase est adaptée à l'épaisseur de la porte recevant la serrure de sécurité.

16. Cylindre selon la revendication 1 **caractérisé en ce qu'**entre la partie centrale de l'embase (1) et un stator (7), chaque bras (2, 3) latéral de l'embase (1) est apte à recevoir au moins un module intermédiaire constitué d'une extension de stator (19) portant une extension de rotor (20) et une extension de clé.

17. Cylindre selon la revendication 1 **caractérisé en ce que** le stator (7) est muni dans un plan transversal d'une fente (32) circonférentielle constituant une ligne de faiblesse.

## Patentansprüche

1. Modularer Zylinder für Sicherheitsschloss, der eine zentrale Basis (1) und zwei unabhängige Statoren (7) aufweist, wobei die Basis (1) einen äußeren Seitenarm (2) und einen inneren Seitenarm (3) aufweist, die jeweils mit mehreren Löchern (4) versehen sind, wobei jeder Stator (7) im unteren Teil seines Fußes (8) einen länglichen Hohlraum (9) zum Empfang eines Seitenarms (2, 3) der Basis aufweist, **dadurch gekennzeichnet, dass** jeder Stator (7) in seinem Fuß (8) oberhalb des länglichen Hohlraums (9) eine zylindrische Aufnahme (23) aufweist, die einen Stift (5) aufnimmt, der von einer Feder (17) zum Arm der Basis (1) beansprucht wird, um sich in eins der Löcher (4) des Seitenarms (2, 3) einzufügen, das im länglichen Hohlraum (9) vorhanden ist.

2. Zylinder nach Anspruch 1, **dadurch gekennzeichnet, dass** der Stator (7) einen Rotor (25) mit Sicherheitsstiften aufweist, die in Kanälen (24) im Fuß (8) des Stators (7) aufgenommen sind, wobei die zylindrische Aufnahme (23), die den Stift (5) aufnimmt, zwischen den Kanälen (24) der Sicherheitsstifte des Rotors (25) und der Fläche des Stators (7) platziert ist, die sich der zentralen Basis (1) zugewandt befindet.

3. Zylinder nach Anspruch 1, **dadurch gekennzeichnet, dass** der Fuß (8) des Stators (7) ein Fenster (16) aufweist, das in die zylindrische Aufnahme (23) für den Durchgang eines Werkzeugs zum Anheben des Stifts (5) mit Kompression der Feder (17) und für die Freigabe des Stifts (5) für sein Einsetzen, unter Einwirkung der Feder (17), in eins der Löcher (4) des Seitenarms (2, 3) der Basis (1) ausmündet.

4. Zylinder nach Anspruch 1, **dadurch gekennzeichnet, dass** der längliche Hohlraum (9) in seinem oberen Teil eine Aufnahme (29) aufweist, die ein Halteplättchen (28) der Sicherheitsstifte des Rotors (25) aufnimmt und vom länglichen Hohlraum (9) durch eine schwalbenschwanzförmige Gleitschiene (30) getrennt ist.

5. Zylinder nach Anspruch 4, **dadurch gekennzeichnet, dass** das Plättchen (28) in der Nähe seines Endes, das der Basis (1) zugewandt ist, eine Durchgangsöffnung (31) des Stifts (5) zum Seitenarm (2, 3) aufweist, der in dem länglichen Hohlraum (9) vorhanden ist.

6. Zylinder nach Anspruch 1, **dadurch gekennzeichnet, dass** die zylindrische Aufnahme (23) des Stifts (5) in ihrem oberen Teil in den Hohlraum des Stators (7) ausmündet, der den Rotor (25) empfängt und der Rotor (25) eine Empfangskammer (26) des vom Hebewerkzeug angehobenen Stifts (5) aufweist.

7. Zylinder nach Anspruch 1, **dadurch gekennzeichnet, dass** die Kammer (26) in Verschlussposition des Schlosses von der zylindrischen Aufnahme (23) des Stifts (5) winklig versetzt ist.

8. Zylinder nach Anspruch 1, **dadurch gekennzeichnet, dass** die Kammer (26) mit der zylindrischen Aufnahme (23) des Stifts (5) nach einer begrenzten Rotation des Rotors (25) mittels eines Schlüssels fluchtet.

9. Zylinder nach Anspruch 1, **dadurch gekennzeichnet, dass** die Kammer (26) eine Tiefe (A) hat, die mindestens gleich der Länge (B) des in ein Loch (4) eines der Seitenarme (2, 3) der Basis (1) eingesetzten Stifts (5) ist.

10. Zylinder nach Anspruch 1, **dadurch gekennzeichnet, dass** die Seitenarme (2, 3) der Basis zylindrisch sind und in ihrem oberen Teil eine Abflachung (6) aufweisen, die die Löcher (4) empfängt.

11. Zylinder nach Anspruch 1, **dadurch gekennzeichnet, dass** der längliche Hohlraum (9) jedes Stators (7) eine geformte Hülle (10) aufnimmt, die einen axialen zylindrischen Hohlraum (11) aufweist, dessen Querschnitt dem Querschnitt des Arms (2, 3) der Basis (1) entspricht.

12. Zylinder nach Anspruch 11, **dadurch gekennzeichnet, dass** die geformte Hülle (10) in ihrem unteren Teil eine Orientierungsleiste (12) trägt, die von einer länglichen Rille (13) des Fußes (8) des Stators (7) geführt wird.

13. Zylinder nach Anspruch 11, **dadurch gekennzeichnet, dass** die geformte Hülle (10) in ihrem oberen Teil einen länglichen Schlitz (14) aufweist, um den Halt der Sicherheitsstifte des Rotors des Zylinders sicherzustellen.

14. Zylinder nach Anspruch 11, **dadurch gekennzeichnet, dass** die geformte Hülle (10) an ihrem Ende in der Nähe der Basis (1) eine Durchgangsöffnung (15) des Stifts (5) aufweist, um die geformte Hülle (10) und den Stator (7) fest zu verbinden.

15. Zylinder nach Anspruch 1, **dadurch gekennzeichnet, dass** die Länge der Seitenarme (2, 3) der Basis an die Dicke der Tür angepasst ist, die das Sicherheitsschloss empfängt.

16. Zylinder nach Anspruch 1, **dadurch gekennzeichnet, dass** zwischen dem zentralen Teil der Basis (1) und einem Stator (7) jeder Seitenarm (2, 3) der Basis (1) imstande ist, mindestens ein Übergangsmodul zu empfangen, das von einer Statorerweiterung (19) gebildet ist, die eine Rotorerweiterung (20) und eine Schlüsselerweiterung trägt.

17. Zylinder nach Anspruch 1, **dadurch gekennzeichnet, dass** der Stator (7) in einer transversalen Ebene mit einem Umfangsschlitz (32) versehen ist, der eine Schwächungslinie bildet.

## Claims

1. A modular cylinder for a security lock including a central base (1) and two independent stators (7), the base (1) including an outer lateral arm (2) and an inner lateral arm (3), which are each provided with several holes (4), each stator (7) including, in the lower part of its foot (8), a longitudinal cavity (9) for receiving a lateral arm (2, 3) of the base, **characterized in that** each stator (7) includes, in its foot (8), above the longitudinal cavity (9), a cylindrical housing (23) that houses a pin (5) urged toward the arm of the base (1) by a spring (17) to be inserted into one of the holes (4) of the lateral arm (2, 3) present in the longitudinal cavity (9).

2. The cylinder according to claim 1, **characterized in that** the stator (7) including a rotor (25) with security pins housed in channels (24) in the foot (8) of the stator (7), the cylindrical housing (23) that houses the pin (5) is placed between the channels (24) of the security pins of the rotor (25) and the face of the stator (7) located facing the central base (1).

3. The cylinder according to claim 1, **characterized in that** the foot (8) of the stator (7) includes a window (16) opening into the cylindrical housing (23) for the passage of a tool, in order to lift the pin (5) with compression of the spring (17), and for the release of the pin (5) for the insertion thereof, under the action of the spring (17), into one of the holes (4) of the lateral arm (2, 3) of the base (1).

4. The cylinder according to claim 1, **characterized in that** the longitudinal cavity (9) includes, at its upper part, a housing (29) receiving a retaining plate (28) of the security pins of the rotor (25), and separated from the longitudinal cavity (9) by a dovetail guide (30).

5. The cylinder according to claim 4, **characterized in that** the plate (28) has, near its end opposite the base (1), a passage orifice (31) for the pin (5) toward the lateral arm (2, 3) present in the longitudinal cavity (9).

6. The cylinder according to claim 1, **characterized in that** the cylindrical housing (23) of the pin (5) opens, at its upper part, into the cavity of the stator (7) receiving the rotor (25), and the rotor (25) includes a cell (26) for receiving the pin (5) lifted by the lifting tool.

7. The cylinder according to claim 1, **characterized in that** the cell (26), in the closed position of the lock, is angularly offset from the cylindrical housing (23) of the pin (5).

8. The cylinder according to claim 1, **characterized in that** the cell (26) is aligned with the cylindrical housing (23) of the pin (5) after a limited rotation of the rotor (25) provided by the key.

9. The cylinder according to claim 1, **characterized in that** the cell (26) has a depth (A) at least equal to the length (B) of the pin (5) inserted into a hole (4) of one of the lateral arms (2, 3) of the base (1).

10. The cylinder according to claim 1, **characterized in that** the lateral arms (2, 3) of the base are cylindrical and have, at their upper part, a flat (6) receiving the holes (4).

11. The cylinder according to claim 1, **characterized in that** the longitudinal cavity (9) of each stator (7) houses a molded sleeve (10) including an axial cylindrical cavity (11), the section of which corresponds to the section of the arm (2, 3) of the base (1).

12. The cylinder according to claim 11, **characterized in that** the molded sleeve (10) bears, at its lower part, an orientation rod (12), guided by a longitudinal groove (13) of the foot (8) of the stator (7).

13. The cylinder according to claim 11, **characterized in that** the molded sleeve (10) has, at its upper part, a longitudinal slot (14) to ensure the maintenance of the security pins of the rotor of the cylinder.

14. The cylinder according to claim 11, **characterized in that** the molded sleeve (10) has, at its end close to the base (1), a passage orifice (15) for the pin (5) in order to secure the molded sleeve (10) and the stator (7).

15. The cylinder according to claim 1, **characterized in that** the length of the lateral arms (2, 3) of the base is adapted to the thickness of the door receiving the security lock.

16. The cylinder according to claim 1, **characterized in that** between the central part of the base (1) and a stator (7), each lateral arm (2, 3) of the base (1) is able to receive at least one intermediate module made up of a stator extension (19) bearing a rotor extension (20) and a key extension.

17. The cylinder according to claim 1, **characterized in that** the stator (7) is provided in a transverse plane of a circumferential slot (32) making up a line of weakness.
